# EUROPÄISCHE PATENTSCHRIFT

(11) **EP 1 201 847 B1**
(45) Veröffentlichungstag und Bekanntmachung des Hinweises auf die Patenterteilung: **13.06.2007**
(21) Anmeldenummer: 01811041.1
(22) Anmeldetag: 24.10.2001
(51) Int. Cl.: E04F 13/08, E04F 15/10, B32B 9/02

(54) **Fugenlos verlegter Lederbelag**
Seamlessly applied leather covering
Revêtement de cuir posé sans joint

(30) Priorität: 31.10.2000 CH 21262000
(43) Veröffentlichungstag der Anmeldung: 02.05.2002
(73) Patentinhaber: Lustenberger, Heinz, 6284 Gelfingen (CH)
(72) Erfinder: Lustenberger, Heinz, 6284 Gelfingen (CH)
(74) Vertreter: Schneider Feldmann AG Patent- und Markenanwälte

(56) Entgegenhaltungen:
- EP-A- 0 298 180
- BE-A- 827 997
- DE-A- 19 634 928
- US-A- 4 864 790

## Beschreibung

Die vorliegende Erfindung betrifft fugenlos verlegte Beläge aus Lederplatten an Boden, Wand- und/oder Deckenflächen eines Innenraums oder eines Belages für Treppen mit den Merkmalen des Oberbegriffes des Patentanspruches 1, sowie ein Verfahren zum Herstellen von Lederbelägen mit den Merkmalen des Oberbegriffes des Patentanspruches 8.

Böden, Treppenstufen oder Wandverkleidungen aus Leder sind zwar noch recht ungewöhnlich, weisen aber verschiedene Vorzüge auf. Laufflächen aus Leder sind erstaunlich belastbar, wasser- und schmutzabweisend, leicht zu Reinigen und Auszubessern. Das Naturmaterial Leder ist äusserst angenehm bei direktem Kontakt, so dass zum Beispiel ein Lederboden geradezu zum Barfusslaufen einlädt.

Aus der DE-19634928 ist ein Verfahren zur Herstellung einer Verkleidung aus Lederfliesen bekannt. Die Lederfliesen werden jeweils mit der Rückseite unter Bildung eines Fugenzwischenraums auf die Boden- und/oder Wandfläche gedrückt. Der Fugenzwischenraum kann zum Beispiel durch Benutzung eines Abstandhalters wie einer einfachen Leiste erzeugt werden. Die geklebten Lederfliesen werden danach etwa 80 Stunden in Ruhe gelassen, so dass sich die Lederfliesen akklimatisieren können, d. h. dass sie überschüssige Feuchtigkeit abgeben. Danach werden die Fugenzwischenräume mit einer Spachtelmasse auf Kunststoffbasis bündig verfüllt. Die Spachtelmasse wird zur Trocknung etwa 8 Stunden in Ruhe gelassen, wobei sie schrumpft. Bei der Schrumpfung entsteht auf der Aussenseite der Fuge eine kleine Hohlkehle. Danach werden die durch die Schrumpfung entstandenen Hohlkehlen auf den Fugenzwischenräumen mit der Spachtelmasse mindestens ein weiteres Mal bündig verfüllt. Die Spachtelmasse wird zur Trocknung etwa 8 Stunden in Ruhe gelassen, während dieses Zwischenzeitraums tritt eine kleine weitere Schrumpfung ein. Die Schutzschicht auf der Oberseite der Lederfliesen wird trocken mit einem Filz entfernt, wobei auch die darauf befindlichen möglichen Verunreinigungen mit beseitigt werden, und darauf wird die Oberseite der Lederfliesen trocken durch Reiben mit einem Lammfell poliert. Vorteilhaft ist vorgesehen, dass die Fugenzwischenräume drei Mal unter Einhaltung der Trocknungspause mit Spachtelmasse bündig verfüllt werden.
Es ist aus ästhetischen Gründen nicht immer gewünscht, dass Fugenzwischenräume im Belag sichtbar sind. Zudem ist das aus der DE-19634928 bekannte Verfahren zum Verfüllen der Fugen und das anschliessende Reinigen der Lederfliesen äusserst zeitaufwendig. Die Beläge, deren Grundmaterial im Vergleich zu anderen Materialien schon relativ teuer sind, werden dadurch preislich noch unattraktiver.

In der Beschreibung zur DE-19634928 wird ausgeführt, dass es bekannt sei, grossformatige Lederfliesen auf Stoss, also fugenlos, auf einen Boden im Zimmer zu kleben. Die Lederfliesen hätten aber durch die Natur des Leders bedingt Dickenabweichungen, die sich in der Grössenordnung von 0,4 bis 0,6 mm bewegen. Bei der bekannten fugenlosen Verklebung entstehen dadurch sichtbare Ansätze, die nicht nur ästhetisch unschön sind, sondern auch durch seitliche Stossbelastung zum Ablösen der Fliesenkanten führen.

Es ist daher die Aufgabe der Erfindung, einen Belages aus Lederfliesen an Boden, Wand- und/oder Deckenflächen eines Innenraums oder einen Belag für Treppen und/oder Handläufe von Treppen zur Verfügung zu stellen, der die oben genannten Nachteile der bekannten Beläge nicht aufweist. Es ist zudem die Aufgabe der Erfindung ein Verfahren zur Herstellung eines solchen Belages zur Verfügung zu stellen.

Diese Aufgabe wird gelöst von einem Belag mit den Merkmalen des Patentanspruches 1 und einem Verfahren mit den Merkmalen des Patentanspruchs 8.

Im Folgenden werden anhand der beiliegenden Zeichnungen Ausführungsbeispiele der Erfindung beschrieben. Es zeigen:
- Figur 1: eine Draufsicht auf eine Lederverkleidung gemäss des Standes der Technik;
- Figur 2: eine Draufsicht auf einen Bodenbelag gemäss einer Ausführungsform der vorliegenden Erfindung;
- Figur 3a: einen Schnitt durch einen Lederboden gemäss der vorliegenden Erfindung vor dem Schleifen;
- Figur 3b: den Schnitt gemäss Figur 3a nach dem Schleifen;
- Figur 4a: einen Kontaktbereich zweier Lederplatten gemäss einer weiteren Ausführungsform der vorliegenden Erfindung; und
- Figur 4b: den Bereich der Figur 4a nach dem Verfüllen.

In der Figur 1 ist ein Lederboden wie er aus dem Stand der Technik bekannt ist gezeigt. Die einzelnen Lederplatten P sind durch verfugte Zwischenräume F voneinander getrennt. Der in der Figur 2 gezeigte Lederboden gemäss einer Ausführungsform der vorliegenden Erfindung ist dagegen fugenlos verlegt. Im folgenden sollen kurz die wesentlichen Schritte beim Verlegen des erfindungsgemässen Belages anhand eines zu verlegenden Bodenbelages beschrieben werden.

Ueblicherweise muss in einem ersten Schritt der Untergrund vorbehandelt werden. Die Randzonen der zu belegenden Fläche werden zum Beispiel mit einer Dia-fräse geschliffen und anschliessend wird der Untergrund mit einer Faserwalze grundiert. Um die Poren zu verschliessen und Unebenheiten auszugleichen wird mit einer gebräuchlichen Spachtelmasse einmal gut gespachtelt. Der so entstandene Unterlagsboden wird zum Beispiel mit einer 60er Körnung geschliffen.
Der auf diese Weise entstandene glatte, ebene und saugfähige Untergrund zur Aufnahme des Klebers kann entweder direkt mit den Lederplatten beklebt werden, oder es können diverse Unterkonstruktionen aufgebracht werden.
Kork- oder andere bekannte Dämmunterlagen können zur zusätzlichen Trittschall- und oder Wärmedämmung verwendet werden.
Die zu verlegenden Lederplatten stammen, da ja ein Boden belegt wird, vorzugsweise von belastbaren Tierhäuten wie zum Beispiel Rind, Pferd, Büffel oder ähnlichen. Die Platten können in verschiedensten Formen, Farben und Stärken hergestellt werden. Gegerbt wird vorzugsweise vegetabil, vegetabil Chrom oder nur Chrom, es kann aber auch jedes andere gegerbte Leder verwendet werden. Die zu verlegenden Platten werden vorzugsweise in vorgegebenen Formen ausgestanzt. Die Grösse der Platten ist durch die Grösse der Tierhäute in natürlicher Weise begrenzt. Das Naturmaterial Leder lässt sich bei Bedarf während des Verlegens problemlos und sehr exakt zuschneiden. Auch komplizierte Kanten oder Eckverläufe können so mit Standardplatten verlegt werden. Da die Platten vergleichsweise flexibel sind, können zum Beispiel auch Treppenstufen oder andere Absätze oder Türschwellen belegt werden.
Beim Verlegen werden die vorgefertigten Lederplatten mit einem wasserarmen Dispersionskleber vollflächig mit dem Untergrund verleimt und mit einer Metallwalze angepresst. Der Sockelabschluss wird mit Leisten aus Leder in gewünschter Breite erstellt. Diese Leisten können reine Lederstreifen oder mit Leder überzogene oder belegte Holzleisten sein.

Nachdem der Kleber ausreichend abgebunden hat wird mit einer 40er oder 50 er Körnung diagonal im Raum ein erstes Mal geschliffen. Quer zum ersten Schliff wird anschliessend mit einer 60er oder 80er Körnung ein zweites Mal geschliffen.
Einem Randschliff mit einer 60er Körnung schliesst sich ein Randschliff mit einer 100er bis 120er Körnung an. Danach werden die Ecken geschliffen und abschliessend wird ein Endschliff mit einem Spezialteller, zum Beispiel einem Fünfscheibenteller, durchgeführt.
Nach dem Schleifen ist wie aus der Figur 3b hervorgeht ein planer stufenloser Übergang zwischen den auf Stoss verlegten Platten erzeugt. Es sind keine Überstände mehr vorhanden, die ästhetisch störend sein könnten oder durch seitliche Stossbelastung zum Ablösen der Plattenkanten führen könnten.

Da die Platten aus dem Naturmaterial Leder nicht mit 100% geraden Kanten geschnitten oder ausgestanzt werden können, kann es beim Verlegen zu kleinen Spalten zwischen einzelnen Platten kommen. Diese können nach dem ersten und/oder zweiten Schleifgang mit einer Mischung aus Schleifstaub und einem Bindemittel auf Alkoholbasis, welche eine zementöse Paste ergeben, verfüllt werden.

Ist es aus optischen Gründen gewünscht, so können sogenannte Pseudofugen erzeugt werden, indem , wie in der Figur 4 dargestellt, Platten mit einer gebrochenen oder gefasten oberen Kante 18 verlegt werden. Bei dieser Ausführungsform der Erfindung kann durch Beimengen von Farbpigmenten zum Schleifstaub-Bindemittelgemisch eine Pseudofuge 20 erzeugt werden, wie sie in der Figur 4b dargestellt ist. An der Oberfläche 11 des Lederbodens 1 ist eine Fuge 20 sichtbar, obwohl der Boden Fugenlos verlegt ist, d.h. die einzelnen Platten 10 über ihre Seitenflächen 12 in direktem Kontakt zueinander liegen.

Nach dem Verlegen und Schleifen kann die so erzeugte Oberfläche je nach Kundenwunsch und Einsatzzweck noch nachbehandelt werden. Ohne Nachbehandlung bleibt dem Leder sein roher, natürlicher Charakter besonders gut erhalten. Es kann aber auch versiegelt, gewachst oder geölt werden. Beim Versiegeln wird in einem ersten Schritt mit einer Grundierung auf Alkoholbasis grundiert und anschliessend mit Wasserlack versiegelt. Mit einem 120er bis 150er Netz wird zwischengeschliffen, ein zweites Mal versiegelt und abschliessend poliert.
Alternativ zum Versiegeln kann auch mit bekannten Mitteln gewachst oder geölt und anschliessend poliert werden.

Der erfindungsgemässe Lederboden lässt völlig neue gestalterische Möglichkeiten zu. Die Lederplatten können vorzugsweise vor dem Verlegen durch Einbrennen oder Einstanzen mit Ornamenten versehen werden. Durch das anschliessende Schleifen werden allfällige störende Erhebungen, welche durch das Einbrennen oder -stanzen entstanden sind, vollständig entfernt. Das Ornament bleibt gut sichtbar und kann eventuell sogar durch Verfüllen mit einem farblich unterschiedlichen Schleifstaub-Bindemittelgemisch besonders hervorgehoben werden.

Falls dies gewünscht ist, so können auch einzelne Platten aus einem Nicht-Ledermaterial, zum Beispiel aus einem Parkettholz, fugenlos zwischen die Lederplatten verlegt werden. Schleifen und anschliessende Oberflächenbehandlung unterscheiden sich nicht wesentlich von den oben beschriebenen Verfahren.

Da der erfindungsgemässe Lederbelag fugenlos verlegt ist und eine geschlossene Oberfläche aufweist, ist er äusserst gut zu pflegen und zu reinigen. Sollte der Belag nach längerer mechanischer Beanspruchung oder bei bleibender Verschmutzung unattraktiv geworden sein, so kann er, je nach Stärke der Platten, ein oder mehrmals nachgeschliffen werden. die Lebensdauer des erfindungsgemässen Belages wird dadurch um Jahrzehnte verlängert.

## Patentansprüche

1. Belag (1) aus Lederplatten (10), der fugenlos verlegt ist, wobei die einzelnen Lederplatten (10) mit ihren Seitenflächen (12) annähernd vollflächig zueinander in Kontakt stehen, **dadurch gekennzeichnet, dass** die Oberflächen (11) der Einzelplatten (10) derart geschliffen sind, dass sie eine gemeinsame Ebene (2) definieren.

2. Belag (1) nach Anspruch 1, **dadurch gekennzeichnet, dass** obere Kanten (18) der Lederplatten (10) abgekantet, gefast oder gerundet sind, so dass beim fugenlosen Verlegen Pseudofugen (20) entstehen.

3. Belag (1) nach Anspruch 3, **dadurch gekennzeichnet, dass** die Pseudofugen (20) mit einem Gemisch aus Bindemittel und Schleifstaub und/oder Farbstoff gefüllt sind.

4. Belag nach Anspruch 1, **dadurch gekennzeichnet, dass** Muster in einer oder mehrerer der Lederplatten (10) eingestanzt und/oder eingebrannt sind.

5. Belag nach Anspruch 1, **dadurch gekennzeichnet, dass** zwischen Lederbelag und Untergrund eine Dämmunterlage angebracht ist.

6. Verwendung des Belages (1) nach Anspruch 1, **dadurch gekennzeichnet, dass** er als ein Boden-, Wand-, Decken- oder Treppenbelag für Innenräume dient.

7. Verfahren zum Herstellen von Lederbelägen, **dadurch gekennzeichnet, dass** Lederplatten fugenlos auf einen vorbehandelten Untergrund geklebt werden und anschliessend in mindestens einem Schleifgang die Oberflächen der Einzelplatten abrasiv behandelt werden, bis sie eine gemeinsamen Ebene bilden.

8. Verfahren nach Anspruch 7, **dadurch gekennzeichnet, dass** folgende Schleifgänge durchgeführt werden:
- erster Schleifgang mit 40er oder 50 er Körnung
- zweiter Schleifgang mit 60er oder 80er Körnung
- dritter Schleifgang mit 60er Körnung
- vierter Schleifgang mit 100er bis 120er Körnung
- Endschliff mit Spezialteller.

9. Verfahren nach Anspruch 8, **dadurch gekennzeichnet, dass** im dritten und vierten Schleifgang der Rand geschliffen wird.

10. Verfahren nach Anspruch 7, **dadurch gekennzeichnet, dass** kleine Spalten zwischen einzelnen Platten (10) nach dem ersten und/oder zweiten Schleifgang mit einer Mischung aus Schleifstaub und Bindemittel gefüllt werden.

## Claims

1. A covering (1) of leather tiles (10), which is applied in a seamless manner, wherein the individual leather tiles (10), with their side surfaces (12), are in contact with one another approximately in a complete-surfaced manner, **characterised in that** the surfaces (11) of the individual tiles (10) are sanded in a manner such that they define a common plane (2).

2. A covering (1) according to claim 1, **characterised in that** upper edges (18) of the leather tiles (10) are edged, chamfered or rounded, so that pseudo-seams (20) arise when applying in a seamless manner.

3. A covering (1) according to claim 3, **characterised in that** the pseudo-seams (20) are filled with a mixture of binder and sanding dust and/or colour.

4. A covering according to claim 1, **characterised in that** patterns are punched and/or burnt in one or more of the leather tiles (10).

5. A covering according to claim 1, **characterised in that** an insulation underlay is incorporated between the leather covering and the under-ground.

6. The use of the covering (1) according to claim 1, **characterised in that** it serves as a floor-, wall-, ceiling- or stair covering for inside rooms.

7. A method for manufacturing leather coverings, **characterised in that** leather tiles are bonded onto a pretreated under-ground in a seamless manner, and subsequently the surfaces of the individual tiles are abrasively treated in at least one sanding procedure, until they form a common plane.

8. A method according to claim 7, **characterised in that** following sanding procedures are carried out:
- first sanding procedure with 40-grit or 50-grit
- second sanding procedure with 60-grit or 80-grit
- third sanding procedure with 60-grit
- fourth sanding procedure with 100-grit to 120-grit
- end sanding with special disk.

9. A method according to claim 8, **characterised in that** the edge is sanded in the third and fourth sanding procedure.

10. A method according to claim 7, **characterised in that** small gaps between individual tiles (10) are filled after the first and/or second sanding procedure, with a mixture of sanding dust and binder.

## Revendications

1. Revêtement (1) composé de plaques de cuir (10), ce revêtement (1) étant posé sans joints, auquel cas les plaques de cuir (10) individuelles sont en contact l'une avec l'autre avec leur faces latérales (12) sur presque toute la surface, **caractérisé en ce que** les surfaces (11) des plaques individuelles (10) sont de telle sorte poncées qu'elles définissent un plan commun (2).

2. Emploi du revêtement (1) selon la revendication 1, **caractérisé en ce que** qu'il sert comme un revêtement de plancher, revêtement de paroi, revêtement de plafond ou revêtement d'escalier pour des espaces d'intérieur.

3. Revêtement (1) selon la revendication 1, **caractérisé en ce que** les arêtes supérieures (18) des plaques de cuir (10) sont repliées, chanfreinées ou arrondies, de sorte à ce que des pseudo jointures (20) se produisent leur d'une pose sans joints.

4. Revêtement (1) selon la revendication 3, **caractérisé en ce que** les pseudo jointures (20) sont remplies avec un mélange composé d'un agent liant et de poussière de ponçage et/ou de matière colorante.

5. Revêtement (1) selon la revendication 1, **caractérisé en ce que** les modèles sont gravés et/ou marqués au fer chaud dans une ou plusieurs des plaques de cuir (10).

6. Revêtement (1) selon la revendication 1, **caractérisé en ce qu'**une couche intermédiaire isolante est appliquée entre le revêtement de cuir et la base.

7. Méthode pour la production de revêtements de cuir, **caractérisé en ce que** les plaques de cuir sont collées sans joints sur une base prétraitée et ensuite les surfaces des plaques individuelles sont traitées par abrasion en au moins une étape de ponçage jusqu'à ce qu'elles forment un plan commun.

8. Méthode selon la revendication 7, **caractérisée en ce que** les étapes de ponçage suivantes sont exécutées:
- première étape de ponçage avec grain 40 ou 50
- deuxième étape de ponçage avec grain 60 ou 80
- troisième étape de ponçage avec grain 60
- quatrième étape de ponçage avec grain de 100 à 120
- ponçage final avec disque spécial

9. Méthode selon la revendication 8, **caractérisée en ce que** le bord est poncé dans la troisième ou quatrième étape de ponçage.

10. Méthode selon la revendication 7, **caractérisée en ce que** des petites fissures entre les plaques individuelles (10) sont remplies après la première et/ou la deuxième étape de ponçage avec un mélange de poussière de ponçage et d'agent liant.
